# EUROPÄISCHE PATENTSCHRIFT

(11) **EP 1 247 423 B1**
(45) Veröffentlichungstag und Bekanntmachung des Hinweises auf die Patenterteilung: **23.07.2003**
(21) Anmeldenummer: 00900199.1
(22) Anmeldetag: 13.01.2000
(51) Int. Cl.: H04R 25/00

(54) **HÖRGERÄT-FERNSTEUERUNG UND HÖRGERÄT MIT EINER SOLCHEN**
HEARING AID REMOTE CONTROL AND A HEARING AID WITH A REMOTE CONTROL OF THIS TYPE
TELECOMMANDE D'APPAREIL AUDITIF, ET APPAREIL AUDITIF POURVU D'UNE TELLE TELECOMMANDE

(43) Veröffentlichungstag der Anmeldung: 09.10.2002
(73) Patentinhaber: PHONAK AG, 8712 Stäfa (CH)
(72) Erfinder: JAKOB, Andreas, CH-8634 Hombrechtikon (CH); MARQUIS, François, CH-1608 Oron-le-Châtel (CH)
(74) Vertreter: Troesch, Jacques J., Dr. sc. nat.
(86) Internationale Anmeldenummer: CH0000020
(87) Internationale Veröffentlichungsnummer: WO00038495

(56) Entgegenhaltungen:
- EP-A- 0 298 323
- EP-A- 0 339 482
- DE-A- 3 642 828
- DE-A- 4 109 840
- US-A- 4 947 179

## Beschreibung

Die vorliegende Erfindung betrifft eine Hörgerät-Fernsteuerung nach dem Oberbegriff von Anspruch 1 sowie ein Hörgerät mit einer solchen Fernsteuerung nach demjenigen von Anspruch 8.

Induktive Fernsteuerungen für Hörgeräte sind seit langem bekannt, beispielsweise aus der CH-PS 670 349. Sie bilden ein Gerät mehr, welches das Individuum griffbereit halten muss, um nötigenfalls auf den Betrieb seines Hörgerätes einzugreifen. Dabei ist es nicht jedermanns Sache, in der Oeffentlichkeit nötigenfalls die Fernsteuerung als nicht unauffälliges Gerät hervorzunehmen, und auf sein Hörgerät einzugreifen, wird doch damit kundgetan, dass ein Hörgerät getragen wird, entgegen den Bestrebungen, dies möglichst verborgen zu halten.

Im weiteren besteht das Problem, die Fernsteuerung gerade dann, wenn sie gebraucht wird, nicht bei der Hand zu haben.

Es ist Aufgabe der vorliegenden Erfindung, die erwähnten Probleme zu lösen.

Dies wird an der erfindungsgemässen Hörgerät-Fernsteuerung eingangs genannter Art bei ihrer Ausbildung nach dem Kennzeichen von Anspruch 1 erreicht.

Demnach wird die induktive Fernsteuerung, welche üblicherweise eine Sendereinheit aufweist, die ausgangsseitig auf eine Spulenanordnung als Sendeantenne wirkt sowie eine von aussen mit Steuersignalen bedienbare Steuereinheit, die mindestens einen Teil dieser Steuersignale für das Hörgerät, ausgangsseitig, der Sendereinheit übermittelt sowie mit einer Akkumulator- oder Batteriespeiseeinheit, mit Sendereinheit, Spulenanordnung, Steuereinheit sowie Akkumulator- oder Batteriespeiseeinheit in eine Armbanduhr eingebaut. Die Spulenanordnung wird dabei so ausgelegt, dass sie mindestens genähert ein Magnetfeld erzeugt, gleich wie eine parallel zur Armbandausrichtung an der Uhr angeordneter magnetischer Dipol.

Bei einer analog anzeigenden Uhr entspricht die erwähnte Ausrichtung der Richtung zwischen der Sechs-/Zwölf-Uhr-Marke.

Bezüglich der Integration von Fernsteuerungen in eine Armbanduhr kann verwiesen werden auf die US-A 4 063 410, die DE 36 42 828, entsprechend der US 4 947 432 sowie auf die EP 0 298 323.

Es wird mit dem erfindungsgemässen Einbau einer induktiv wirkenden Fernsteuerung, d.h. mit einer Spulenanordnung als Sendeantenne in eine Armbanduhr und als Hörgerät-Fernsteuerung zusätzlich das Problem gelöst, dass für die Position einer herkömmlichen Fernbedienung, keine Vorschriften gemacht werden können und die Kommunikationsverbindung Fernsteuerung/Hörgerät aufgrund einer im Bedienungsmoment ungünstigen Relativ-Positionierung oft nicht zustande kommt oder unterbrochen wird. Bei der erfindungsgemässen Fernsteuerung wird mit dem Arm die Armbanduhr und damit die Fernsteuerung bei ihrer Bedienung innerhalb eines relativ kleinen Positionierungsbereiches, im allgemeinen vor dem Torso der erwähnten Person, positioniert, womit ermöglicht ist, die Kommunikationsverbindung weitestgehend sicherzustellen.

Unter Berücksichtigung der Miniaturisierung heutiger Hörgeräte sowie dem Bestreben, letztere möglichst unauffällig im Ohrbereich zu verbergen, können mithin Probleme betreffend der Uebertragungssicherheit bei erfindungsgemässem Vorgehen einfach gelöst werden, insbesondere auch berücksichtigend, dass eine solche Fernsteuerung, induktiv wirkend und damit auf der Basis elektromagnetischer Felder, mit derart geringen Leistungen auskommen muss, dass für ihren Betrieb keine Frequenzbandeinschränkungen und Sonderbewilligungen zu gewärtigen bzw. notwendig sind, wie dies bei höheren Leistungen aus der Funkübermittlungstechnik bekannt ist.

Im Rahmen der vorliegenden Erfindung wird diese optimale Verbindungssicherheit zwischen Fernsteuerung an der Armbanduhr und Hörgerät dann erreicht, wenn, wie erwähnt, die Spulenanordnung ein Magnetfeld erzeugt, genähert gleich demjenigen eines magnetischen Dipoles an der Armbanduhr, ausgerichtet in der Richtung des Uhrarmbandes bzw. bei analoger Zeitanzeige an der Uhr, in der Sechs-/Zwölf-Uhr-Richtung.

Obwohl es im weiteren primär naheliegend wäre, Komponenten, wie beispielsweise hochstabile Referenzoszillatoren, die bereits an der Uhr für die Uhrfunktion vorgesehen sind, auch für die erfindungsgemäss eingebaute Fernsteuerung auszunützen, wird in einer bevorzugten Ausführungsform gemäss Anspruch 2 dieser Ansatz gerade nicht verfolgt. Es wird nämlich dadurch, dass mindestens ein Teil der Einheiten, nämlich von Sendereinheit, Spulenanordnung, Steuereinheit und Akkumulator oder Batteriespeiseeinheit als von Betriebseinheiten für die Uhrfunktion unabhängige Einheiten in der Armbanduhr integriert werden, bevorzugterweise dabei mindestens die Sendereinheit, die Spulenanordnung sowie die Steuereinheit erreicht, dass die erfindungsgemässe Integration von Fernsteuerung in der Armbanduhr realisierbar wird, ohne wesentliche Aenderungen an bekannten und bereits in weitem Umfang produzierten Betriebseinheiten für die Uhrfunktion, womit eine wesentlich höhere Flexibilität erreicht wird, die erwähnte Integration an verschiedendst aufgebauten Armbanduhren zu realisieren.

In einer weiteren bevorzugten Ausführungsform der erfindungsgemässen Fernsteuerung wird, dem Wortlaut von Anspruch 4 folgend, an der Armbanduhr mindestens ein manuell betätigbares Eingabeorgan vorgesehen für die Bedienung der Steuereinheit, vorzugsweise mehr als eines, womit nebst Betriebsmodusumschaltungen,

Steuerbefehle, wie für Lautheit, Richtcharakteristik, Frequenz-Filterungsverhalten, etc. am Hörgerät angesteuert werden. Selbstverständlich ist es durchaus möglich, anstelle einem oder zusätzlich zu mehreren manuell bedienbaren Eingabeorganen, wie Tastern, kapazitiven Berührungssensoren etc. an der Armbanduhr die Bedienungssignale durch Spracheingabe einzugeben.

In einer weiteren bevorzugten Ausführungsform der erfindungsgemässen Fernsteuerung ist, dem Wortlaut von Anspruch 4 folgend, an der Uhr eine visuelle und/oder akustische Anzeige vorgesehen, vorzugsweise eine LED-Anzeige umfassend, welche mit der Steuereinheit und/oder der Sendereinheit wirkverbunden ist, und welche bevorzugterweise mindestens die ordnungsgemässe Bedienung von aussen der von aussen bedienbaren Steuereinheit quittiert, und/oder Erreichen eines vorgebbaren Ladezustandes der Batterie oder Akkumulatoreinheit der Fernsteuerung anzeigt. Damit wird erreicht, dass die Bedienungsperson einerseits Sicherheit darüber hat, dass eingegebene Befehlssignale richtig registriert wurden, was insbesondere bei Tasten und/oder Spracheingabe wesentlich ist bzw. wird darüber orientiert, wann ein Batteriewechsel bzw. eine Aufladung des Akkumulators notwendig ist.

In einer weiteren bevorzugten Ausführungsform der erfindungsgemässen Fernsteuerung erzeugt die Sendereinheit ein Amplitudenmodulierbares (AM)- oder Frequenz-modulierbares (FM)-Signal mit einer Mittenfrequenz f innerhalb eines Frequenzbereiches, wofür gilt$\text{10 kHz ≤ f ≤ 100 kHz,}$ dabei bevorzugterweise$\text{20 kHz ≤ f ≤ 60 kHz,}$ insbesondere bevorzugt bei einer Frequenz im Bereich$\text{35 kHz ≤ f < 45 kHz.}$

Obwohl es durchaus möglich ist, das erfindungsgemäss eingesetzte Sendefeld, wie spezifiziert wurde, durch Ueberlagerung der Felder mehrerer Spulen zu erzeugen, wird in einer bevorzugten Ausführungsform vorgeschlagen, dem Wortlaut von Anspruch 6 folgend, dass die Spulenanordnung durch eine lineare Spule gebildet ist, vorzugsweise durch eine Ferritkern-gewickelte Spule, die dann selbst mit einer Achsausrichtung an der Uhr eingebaut ist, parallel zur Armbandrichtung bzw. parallel zur Sechs/Zwölf-Uhr-Analoganzeigerichtung.

Weiter wird in einer bevorzugten Ausführungsform gemäss Wortlaut von Anspruch 7 mindestens die Batterie oder Akkumulatoreinheit der Fernsteuerung als Lithium-Ionenbatterieeinheit aufgebaut, gegebenenfalls wird diese Einheit auch für den Betrieb der Uhrfunktions-Betriebseinheit eingesetzt.

Ein erfindungsgemässer Satz mindestens eines Hörgerätes mit einer erfindungsgemässen Fernsteuerung zeichnet sich, dem Wortlaut von Anspruch 8 folgend, dadurch aus, dass die Fernsteuerung, wie vorbeschrieben wurde, aufgebaut ist, und an mindestens einem Hörgerät eine auf die Sendereinheit der Fernsteuerung abgestimmte Empfängereinheit vorgesehen ist.

Die Erfindung wird anschliessend beispielsweise anhand von Figuren erläutert.

Es zeigen:
- Fig. 1: schematisch vereinfacht, in Form eines Signalfluss/Funktionsblock-Diagrammes, die erfindungsgemässe Fernsteuerung sowie ein damit ansteuerbares Hörgerät, gemeinsam einen erfindungsgemässen Satz Hörgerät/Fernsteuerung darstellend,
- Fig. 2: schematisch die Kommunikationsfeld-Verbindung einer erfindungsgemässen Fernsteuerung und eines Hörgerätes in situ.

In Figur 1 ist schematisch und in Form eines Signalfluss/Funktionsblock-Diagrammes eine erfindungsgemässe Fernsteuerung dargestellt mit einem Hörgerät, gemeinsam einen erfindungsgemässen Hörgeräte/Fernbedienungs-Satz bildend.

In einem Gehäuse 1 einer Armbanduhr mit Armband 3 ist erfindungsgemäss eine induktive Fernsteuerung eingebaut. Sie umfasst eine Sendeantennenanordnung 5, bevorzugterweise gebildet durch eine lineare bevorzugte Ferritkern-gewickelte Spule. Die Sendeantennenanordnung 5 erzeugt ein Sendemagnetfeld H, im wesentlichen gleich wie ein magnetischer Dipol P, welcher in Richtung des Armbandes 3, wie in Fig. 1 dargestellt, ausgerichtet ist bzw. bei einer analog anzeigenden Uhr, in Richtung der Sechs/Zwölf-Uhr-Zeitmarken.

Die Antennenanordnung 5 ist mit dem Ausgang A, einer Sendereinheit 7 wirkverbunden, welche, wie schematisch dargestellt, einen AM- oder FM-modulierbaren Sendeoszillator 9 umfasst. Bevorzugterweise erfolgt die Modulation am Sender-Oszillator 9 mit einer Mittenfrequenz f, bevorzugterweise im Bereich zwischen 10 kHz und 100 kHz, insbesondere bevorzugt im Bereich zwischen 20 kHz und 60 kHz, ganz besonders bevorzugt im Bereich zwischen 35 kHz und 45 kHz. Weiter bevorzugt ist der Sendeoszillator 9 frequenzmodulierbar, bevorzugterweise auf zwei oder mehr fix vorgegebenen Frequenzwerten.

Eingangsseitig ist die Sendereinheit 7 mit dem Ausgang A₁₁ einer Steuereinheit 11 wirkverbunden, welche als Codier- und Modulatorstufe wirkt. Der Ausgang A₁₁ der Steuereinheit 11 ist dabei mit dem Modulationseingang MOD des Sendeoszillators 9 wirkverbunden. An einer Eingabeeinheit 13, umfassend eine oder mehrere von aussen manuell bedienbare Eingabeorgane, wie z.B. Tasten und/oder ein Eingabemikrophon für Spracheingabe, werden Steuersignale T von aussen, wie erwähnt manuell oder durch Spracheingabe an den Eingang E₁₁ der Steuereinheit 11 eingegeben. Diese codiert die eingegebenen Steuersignale und erzeugt ausgangsseitig entsprechende Modulationssignale für die Sendereinheit 7, welche ausgangsseitig über die Antennenanordnung 5, die entsprechenden Steuerbefehle an ein Hörgerät 15 übermittelt. Das Hörgerät 15 mit Mikrophon 17, Signalverarbeitungseinheit 19 und ausgangsseitigem elektro-mechanischem Wandler 21 weist eine Empfängereinheit 23 auf, abgestimmt auf Sender/Antennen-Anordnung 7, 5 an der Armbanduhr.

Die Empfängereinheit 23 mit Decodiereinheit decodiert die empfangenen Steuerbefehle und leitet sie in kompatiblem Format an die Signalverarbeitungseinheit 19 des Hörgerätes 15 weiter.

Die elektrisch aktiven Baueinheiten der an der Armbanduhr eingebauten Fernsteuerung werden durch eine Batterie bzw. Akkumulator-Speiseeinheit 25 elektrisch gespiesen, welch letztere bevorzugterweise eine Lithium-Ionenbatterie umfasst.

In Fig. 1 ist weiter strichpunktiert schematisch die Uhr-Funktions-Betriebseinheit 27 für die Armbanduhr dargestellt. Die erfindungsgemäss vorgesehene Fernsteuerung mit den Einheiten 5, 7, 11, 13 und 25 wird bevorzugterweise unabhängig von der Uhrfunktions-Betriebseinheit 27 vorgesehen, gegebenenfalls wird lediglich die Batterie und Akkumulatoreinheit 25 auch für den elektrischen Betrieb der Uhrfunktions-Betriebseinheit 27 eingesetzt.

Die Steuereinheit wirkt weiter mit einem Ausgang A₁₁₁, auf eine Anzeige 29 als akustische und/oder optische Anzeige ausgebildet.

In bevorzugter Ausführungsform und wie in Fig. 1 dargestellt, umfasst diese Anzeige eine optische Anzeige, bevorzugterweise in Form einer LED-Anzeige.

Insbesondere wird mit der Anzeige 29 angezeigt, wenn die Steuereinheiten 11 ein als gültig erkanntes Steuersignal von der Eingabeeinheit 13 erhalten hat. Es wird mithin Erhalt eines solchen Signales mit dieser Anzeige 29 quittiert. Selbstverständlich kann eine solche Anzeige alternativ oder ergänzend auch mit der Sendereinheit 7, wie gestrichelt dargestellt, wirkverbunden sein, um z.B. zu quittieren, dass ein gültiges Befehlssignal erzeugt und via Antennenanordnung 5 an das Hörgerät gesendet wurde. Im weiteren zeigt die Anzeige 29 bevorzugterweise den Betriebs- bzw. Ladezustand der Speiseeinheit 25 an.

In Figur 2 ist schematisch das Handgelenk einer Person dargestellt, mit Armband 3 und Gehäuse 1 einer Armbanduhr mit erfindungsgemäss integrierter Fernsteuerung. Mit P ist der magnetische Dipol der Spulenanordnung 5 gemäss Fig. 1 dargestellt. Wenn das Handgelenk vor dem Torso für die Bedienung der Fernsteuerung an der Armbanduhr gehalten wird, so ist die Relativposition des Dipols P bezüglich des Ohres OH der Person mit einem Hörgerät, beispielsweise mit Empfängerspule 23', so wie sie in Fig. 2 dargestellt ist: Bei der erfindungsgemässen Positionierung des magnetischen Sendedipols P an der Uhr ist das Sendefeld H optimal bezüglich des Ohres OH gerichtet und wird dort beispielsweise mit der Empfangsspule 23' an einem Aussenohr-Hörgerät optimal empfangen. Dadurch wird die Verbindungssicherheit massgeblich erhöht, die kaum beeinflusst wird, wenn die Handgelenk- bzw. die Uhr-Position im üblichen Variationsbereich variiert, worin bequeme Betrachtung der Uhranzeige sichergestellt ist.

## Patentansprüche

1. Hörgerät-Fernsteuerung mit einer Sendereinheit, welche ausgangsseitig auf eine Spulenanordnung als Sendeantenne wirkt sowie einer von aussen mit Steuersignalen bedienbaren Steuereinheit, welche mindestens einen Teil dieser Steuersignale für das Hörgerät, ausgangsseitig der Sendereinheit übermittelt sowie mit einer Akkumulator- oder Batteriespeiseeinheit, **dadurch gekennzeichnet, dass** die Sendereinheit, die Spulenanordnung, die Steuereinheit sowie die Akkumulator- oder Batteriespeiseeinheit in einer Armbanduhr eingebaut sind und die Spulenanordnung mindestens genähert ein Magnetfeld erzeugt, wie ein parallel zur Armbandausrichtung an der Uhr angeordneter magnetischer Dipol.

2. Fernsteuerung nach Anspruch 1, **dadurch gekennzeichnet, dass** mindestens ein Teil der Einheiten Sendereinheit, Spulenanordnung, Steuereinheit und Akkumulator- oder Batteriespeiseeinheit als von Betriebseinheiten für die Uhrenfunktion unabhängige Einheiten in der Armbanduhr integriert sind, bevorzugterweise mindestens die Sendereinheit, die Spulenanordnung sowie die Steuereinheit.

3. Fernsteuerung nach einem der Ansprüche 1 oder 2, **dadurch gekennzeichnet, dass** die Armbanduhr mindestens ein manuell bedienbares Eingabeorgan für die Bedienung der Steuereinheit umfasst, vorzugsweise mehr als eines.

4. Fernsteuerung nach einem der Ansprüche 1 bis 3, **dadurch gekennzeichnet, dass** an der Uhr eine visuelle und/oder akustische Anzeige vorgesehen ist, vorzugsweise eine LED-Anzeige umfassend, welche mit der Steuereinheit und/oder der Sendereinheit wirkverbunden ist, und welche bevorzugterweise mindestens die ordnungsgemässe Bedienung von aussen der von aussen bedienbaren Steuereinheit quittiert, und/oder Erreichen eines vorgebbaren Ladezustandes der Batterie- oder Akkumulatoreinheit anzeigt.

5. Fernsteuerung nach einem der Ansprüche 1 bis 4, **dadurch gekennzeichnet, dass** die Sendereinheit ein AM - oder FM-Signal abgibt, mit einer Mittenfrequenz f innerhalb eines Frequenzbereiches, wofür gilt:$\text{10 kHz ≤ f ≤ 100 kHz,}$ vorzugsweise$\text{20 kHz ≤ f ≤ 60 kHz,}$ insbesondere bevorzugt$\text{35 kHz ≤ f ≤ 45 kHz.}$

6. Fernsteuerung nach einem der Ansprüche 1 bis 5, **dadurch gekennzeichnet, dass** die Spulenanordnung durch eine lineare Spule gebildet ist, vorzugsweise durch eine Ferritkern-gewickelte Spule.

7. Fernsteuerung nach einem der Ansprüche 1 bis 6, **dadurch gekennzeichnet, dass** mindestens die Batterie- oder Akkumulatoreinheit der Fernsteuerung als Lithium-Ionenbatterieeinheit aufgebaut ist.

8. Hörgerät mit Fernsteuerung, **dadurch gekennzeichnet, dass** die Fernsteuerung nach einem der Ansprüche 1 bis 7 aufgebaut ist, und dass das mindestens eine Hörgerät eine auf die Sendereinheit der Fernsteuerung abgestimmte Empfängereinheit aufweist.

## Claims

1. Hearing device remote control with a transmitter unit, which acts on the output side on a coil arrangement as a transmitting antenna, as well as with a control unit, which can be externally operated by control signals and transmits at least some of these control signals for the hearing device, on the output side, to the transmitter unit, and also with a rechargeable-battery- or battery-power-supply-unit, **characterized in that** the transmitter unit, the coil arrangement, the control unit and the rechargeable-battery- or battery-power-supply-unit are fitted in a wristwatch and the coil arrangement generates at least approximately a magnetic field like a magnetic dipole arranged parallel to the alignment of the strap on the watch.

2. Remote control according to Claim 1, **characterized in that** at least some of the units comprising the transmitter unit, coil arrangement, control unit and rechargeable-battery- or battery-power-supply-unit are integrated in the wristwatch as units that are independent of the operating units for the function of the watch, preferably at least the transmitter unit, the coil arrangement and the control unit.

3. Remote control according to one of Claims 1 or 2, **characterized in that** the wristwatch comprises at least one manually operable input element for operating the control unit, preferably more than one.

4. Remote control according to one of Claims 1 to 3, **characterized in that** a visual and/or acoustic indication is provided on the watch, preferably comprising an LED display, which is operatively connected to the control unit and/or the transmitter unit, and which preferably acknowledges at least the proper external operation of the externally operable control unit, and/or indicates the reaching of a predeterminable charging state of the battery or rechargeable-battery-unit.

5. Remote control according to one of Claims 1 to 4, **characterized in that** the transmitter unit emits an AM or FM signal, with a mid-frequency f within a frequency range for which the following applies:$\text{10 kHz ≤ f ≤ 100 kHz,}$ preferably$\text{20 kHz ≤ f ≤ 60 kHz,}$ with particular preference$\text{35 kHz ≤ f ≤ 45 kHz.}$

6. Remote control according to one of Claims 1 to 5, **characterized in that** the coil arrangement is formed by a linear coil, preferably by a ferritecore-wound coil.

7. Remote control according to one of Claims 1 to 6, **characterized in that** at least the battery- or rechargeable-battery-unit of the remote control is constructed as a lithium-ion battery unit.

8. Hearing device with remote control, **characterized in that** the remote control is constructed according to one of Claims 1 to 7, and **in that** the at least one hearing device has a receiver unit tuned to the transmitter unit of the remote control.

## Revendications

1. Télécommande d'appareil auditif avec une unité d'émission qui agit, côté sortie, sur un agencement de bobines comme antenne d'émission, et avec une unité de commande actionnable de l'extérieur avec des signaux de commande qui transmet au moins une partie de ces signaux de commande pour l'appareil auditif, côté sortie, à l'unité d'émission ainsi qu'avec une unité d'alimentation d'accumulateur ou de batterie, **caractérisée en ce que** l'unité d'émission, l'agencement de bobines, l'unité de commande, ainsi que l'unité d'alimentation d'accumulateur ou de batterie sont montés dans une montre-bracelet et **en ce que** l'agencement de bobines produit au moins approximativement un champ magnétique, comme un dipôle magnétique disposé parallèlement à l'orientation du bracelet à la montre.

2. Télécommande selon la revendication 1, **caractérisée en ce qu'**au moins une partie des unités: unité d'émission, agencement de bobines, unité de commande et unité d'alimentation d'accumulateur ou de batterie, en tant qu'unités indépendantes des unités fonctionnelles assurant le fonctionnement de la montre, sont intégrés dans le bracelet-montre, de préférence au moins l'unité d'émission, l'agencement de bobines ainsi que l'unité de commande.

3. Télécommande selon l'une des revendications 1 ou 2, **caractérisée en ce que** la montre-bracelet comprend au moins un organe d'entrée actionnable manuellement pour la commande de l'unité de commande, de préférence plus d'un.

4. Télécommande selon l'une des revendications 1 à 3, **caractérisée en ce qu'**il est prévu à la montre un affichage visuel et/ou acoustique, comprenant de préférence un affichage DEL qui est fonctionnellement relié à l'unité de commande et/ou à l'unité d'émission, et qui confirme de préférence au moins la commande en bon ordre de l'extérieur de l'unité de commande actionnable de l'extérieur et/ou affiche l'atteinte d'un état de charge prédéfinissable de l'unité de batterie ou d'accumulateur.

5. Télécommande selon l'une des revendications 1 à 4, **caractérisé en ce que** l'unité d'émission émet un signal MA ou MF avec une fréquence moyenne f à l'intérieur d'une plage de fréquences, où s'applique:$\text{10 kHz ≤ f ≤ 100 kHz,}$ de préférence$\text{20 kHz ≤ f ≤ 60 kHz,}$ notamment de préférence$\text{35 kHz ≤ f ≤ 45 kHz.}$

6. Télécommande selon l'une des revendications 1 à 5, **caractérisée en ce que** l'agencement de bobines est formé par une bobine linéaire, de préférence par une bobine enroulée sur un core de ferrite.

7. Télécommande selon l'une des revendications 1 à 6, **caractérisée en ce qu'**au moins l'unité de batterie ou d'accumulateur de la commande à distance est réalisée comme unité de batterie à base d'ions de lithium.

8. Appareil auditif à télécommande, **caractérisé en ce que** la télécommande est réalisée selon l'une des revendications 1 à 7, et **en ce qu'**au moins un appareil auditif précité présente une unité de réception accordée à l'unité d'émission de la télécommande.
